# DEMANDE DE BREVET EUROPEEN

(11) **EP 0 338 952 A1**
(43) Date de publication de la demande: **25.10.1989**
(21) Numéro de dépôt: 89420144.1
(22) Date de dépôt: 20.04.1989
(51) Int. Cl.: H01R 4/24

(54) **Connecteur unipolaire de dérivation du type à perforation d'isolant**

(30) Priorité: 21.04.1988 FR 8805553
(71) Demandeur: SOCIETE INDUSTRIELLE DE MATERIEL ELECTRIQUE SIMEL, F-21220 Gevrey Chambertin (FR)
(72) Inventeur: Jurek, Gilles, F-21300 Chenove (FR); Giraud, Jean-Pierre, F-21910 Corcelles les Citeaux (FR)
(74) Mandataire: Monnier, Guy

(57) **Abrégé**

La tête mobile (1), découpée d'une lumière (71) à profil évasé qui lui permet de basculer latéralement, est appliquée élastiquement contre les câbles (A, a) par le moyen du ressort (60) associé à la vis de serrage (6), en autorisant ainsi, préalablement à la perforation de leur isolant, la mise en place desdits câbles par l'opérateur à l'aide d'une seule main.

## Description

La présente invention a trait aux connecteurs unipolaires destinés au branchement d'une dérivation sur un câble principal d'alimentation électrique.

On sait qu'en vue de simplifier les opérations de branchement, on a proposé des connecteurs de dérivation qui ne nécessitent pas le dénudage préalable des deux câbles. A cet effet, le dispositif est pourvu de deux jeux de lames qui sont propres, sous l'effet de serrage de deux vis de manoeuvre, à perforer l'isolant pour venir au contact de l'âme métallique du câble correspondant. Mais on a proposé d'aller plus loin encore dans le domaine de la simplification de la pose, en remplaçant les deux vis de manoeuvre par une tête mobile unique dont la face tournée en direction des lames est creusée de deux dépressions pour prendre appui sur les deux câbles envisagés, ladite tête mobile étant commandée par une seule vis de serrage.

L'expérience a toutefois démontré que la simplification envisagée n'était pas réelle, en ce sens que l'engagement des deux câbles dans le connecteur, puis la manoeuvre de la vis de serrage, constituaient une manoeuvre qui restait délicate même pour un opérateur disposant de ses deux mains, et qui se révèlait totalement impossible à l'aide d'une seule main.

C'est à cet inconvénient qu'entend principalement remédier la présente invention, laquelle a pour objet le connecteur unipolaire défini à la revendication 1. En fait l'invention consiste à associer à la tête mobile, susceptible de basculer latéralement dans un plan transversal aux lames de perforation renfermées par le corps isolant, des moyens élastiques qui tendent à la rappeler en permanence en appui contre la face en vis-à-vis du corps isolant.

On conçoit dans ces conditions que le montage du connecteur sur le câble principal et sur le câble de dérivation ne pose plus aucun problème et est susceptible d'être réalisé sans difficulté même pour un monteur ne disposant pratiquement que d'une seule main, comme le cas arrive dans les travaux sur lignes aériennes.

Le dessin annexé donné à simple titre d'exemple, permettra de mieux comprendre l'invention, les caractéristiques qu'elle présente et les avantages qu'elle est susceptible de procurer :
Fig. 1 est une coupe axiale d'un connecteur suivant l'invention, représenté préalablement à la manoeuvre de la vis de serrage.
Fig. 2 montre en perspective, à l'état séparé, les différentes pièces constitutives du connecteur suivant fig. 1.
Fig. 3, 4 et 5 illustrent la pose de ce connecteur.
Fig. 6 est une coupe verticale représentant la perforation de l'isolant une fois que la vis de serrage a été complètement manoeuvrée.

Le connecteur représenté en fig. 1 comprend un corps isolant 1 qui, comme montré en fig. 2, se présente sous la forme d'un cadre à profil rectangulaire, fermé vers le haut par une paroi plane 10, solidaire d'une cheminée axiale creuse 11. On observera que la paroi 10 est découpée de deux jeux d'ouvertures 12 et 13, la surface de la section des premières étant supérieure à celle des secondes.

Dans ce corps 1 est destiné à venir se loger un joint 2 en une matière synthétique souple. Ce joint 2 comporte une ouverture centrale 20 et deux jeux de deux bossages 21 et 22 aptes à venir s'engager à l'intérieur des ouvertures 12 et 13 du corps 1. Il convient de noter que la partie supérieure des bossages 21 et 22 est ouverte à son sommet et présente un profil cintré à concavité ouverte vers le haut ; dans ces bossages sont engagées les lames 30, respectivement 31, d'un perforateur métallique 3 découpé en son centre d'une ouverture 32, et propre à être introduit à l'intérieur du joint 2.

Le joint 2 et le perforateur 3 sont maintenus en place par une plaquette d'appui 4 dans la partie centrale de laquelle est prévu un bossage tubulaire 40 propre à s'engager de manière étanche dans les ouvertures 32 et 20 et à l'intérieur de la base de la cheminée 11. Cette plaquette 4 est maintenue en place par un écrou 5 percé d'un taraudage 50 agencé de manière à coopérer avec la base d'une vis de serrage 6 (fig. 1) associée à un ressort 60 à profil conique et à une rondelle d'appui 61.

A l'ensemble 1-2-3-4-5 ainsi constitué est associée une tête mobile ou mâchoire 7 pourvue d'oreilles latérales 70 et découpée d'une lumière 71. On observera (voir fig. 1) que cette lumière 71 présente en section verticale un profil évasé en forme de trapèze dont la petite base comporte une longueur légèrement supérieure au côté de la cheminée 11. On notera par ailleurs que la face inférieure de la tête 7 est creusée de deux dépressions 72 à profil en arc de cercle.

Le corps 1 est complété par un capot inférieur 8 dont la partie centrale comporte un puits 80 qui est destiné à former cache pour l'extrémité inférieure de la vis 6 et dont le bord supérieur ouvert est adapté à venir s'encliqueter élastiquement dans une cavité ménagée dans la face inférieure de l'écrou 5. Ce capot 8 présente deux dépressions 81 orientées suivant l'axe des oreilles latérales 70 de la tête mobile 7, afin de former appuis ergonomiques pour les doigts de l'utilisateur.

Pour exposer le mode de montage d'un tel connecteur, on se reportera aux fig. 3, 4 et 5.

En fig. 3, l'extrémité inférieure de la vis 6 est juste engagée dans le taraudage 50 de l'écrou 5, de telle sorte que le ressort 60 n'est pas comprimé. Néanmoins, ce ressort 60 exerce une pression élastique non négligeable sur la tête 7 qui est ainsi maintenue appliquée contre les bossages 21 et 22 du joint 2. L'opérateur peut ainsi exercer sur l'une des oreilles 70 (flèche F1) une pression dirigée vers le corps 1 ; par suite de la conformation de la lumière 71, cette tête 7 bascule, de telle sorte que le câble principal A est susceptible, à l'aide d'une seule main, d'être introduit latératlement entre la dépression 72 de ladite tête et le jeu de bossages 21. Dès que la pression sur l'oreille 70 envisagée est relâchée, la tête 7 revient à sa position initiale sous l'effet du ressort 60, si bien que le dispositif est dès lors supporté par le câble principal A, sans que l'opérateur ait à intervenir manuellement.

Le câble de la dérivation a peut être assujetti au dispositif de la même manière, c'est-à-dire (cf. fig. 4) en exerçant une pression (flèche F2) sur l'oreille 70 opposée. L'intervention ne soulève donc aucune difficulté, étant observé que la fixation de ce câble a est également susceptible d'être effectuée préalablement au branchement du câble principal A.

En tout état de cause, le dispositif se présente finalement à la manière illustrée en fig. 5 ; la tête 7 repose élastiquement sur les deux câbles A et a qui sont eux-mêmes appliqués contre les bossages 22. Il suffit alors de procéder au serrage de la vis 6, avantageusement pourvue d'une tête de manoeuvre 62 du type à limitation du couple par rupture. Cette rupture intervient en fin de serrage, c'est-à-dire lorsque le ressort 61 est complètement comprimé et que la base de cette tête 62 est au contact de la paroi supérieure de la tête 7. Par suite de l'effort axial ainsi exercé, les bossages 21 et 22 du joint 2 se sont écrasés en découvrant les deux jeux de lames 30 et 31 dont les bords acérés viennent percer l'isolant des câbles A et a et s'ancrer dans l'âme métallique de ceux-ci en établissant de la sorte la connexion (voir fig. 6).

L'installation du connecteur est complétée en assujettissant sur l'extrémité du câble de dérivation a un capuchon borgne 14 (voir fig. 2 et 6) réuni par un bras souple 15 à un bouton latéral 16 du corps 1, ledit capuchon étant jusqu'alors retenu en attente contre le capot 8 à l'aide d'une patte de fixation 82.

L'étanchéité de la connexion est totale. Les opérations de branchement sont simplifiées au maximum et peuvent à la limite être effectuées d'une seule main ; le branchement est susceptible d'intervenir sans danger alors que le câble principal A est sous tension.

## Revendications

1. Connecteur unipolaire de dérivation du type à perforation d'isolant, comprenant un corps isolant (1) pourvu de deux jeux de lames (30, 31), une tête mobile (7) susceptible de basculer latéralement par rapport audit corps, et des moyens de serrage (6) aptes à repousser ladite tête de façon à ce que les lames précitées perforent l'isolant des deux câbles (A, a) insérés entre celles-ci et la face correspondante de la tête pour établir la connexion, caractérisé en ce qu'à la tête mobile (7) sont associés des moyens élastiques (60) qui tendent à l'appliquer en permanence en direction du corps, en autorisant ainsi la mise en place de l'un ou l'autre des deux câbles à l'aide d'une seule main.

2. Connecteur suivant la revendication 2, caractérisé en ce que les moyens élastiques sont constitués par un ressort (60) à profil conique interposé entre la tête de la vis (6) et la tête mobile (7)

3. Connecteur suivant l'une quelconque des revendications 1 et 2, caractérisé en ce que la tête mobile (7) comporte des oreilles latérales opposées (70) aptes à former appuis pour les doigts de l'opérateur lors du basculement de ladite tête, tandis que le capot inférieur (8) présente des dépressions ergonomiques correspondantes (81).

4. Connecteur suivant l'une quelconque des revendications 1 à 3, caractérisé en ce que le corps isolant (1) est pourvu d'un capot inférieur (8) qui comporte un puits axial (80) tourné vers l'extérieur et formant cache pour l'extrémité des moyens de serrage (6).
